# EUROPÄISCHE PATENTSCHRIFT

(11) **EP 0 610 526 B1**
(45) Veröffentlichungstag und Bekanntmachung des Hinweises auf die Patenterteilung: **24.05.1995**
(21) Anmeldenummer: 93102004.4
(22) Anmeldetag: 09.02.1993
(51) Int. Cl.: F23L 17/04

(54) **Aussenwandanschluss für einen Verbrennungsluft- und Abgaskanal eines mit einem Brennersystem arbeitenden Geräts**
Exterior wall connection box for the combustion air- and exhaust gas channels of an appliance with a burner
Boîte de raccordement disposée sur un mur extérieur pour un conduit de l'air comburant et des gaz d'échappement d'un appareil équipe d'un brûleur

(43) Veröffentlichungstag der Anmeldung: 17.08.1994
(73) Patentinhaber: PHILIPP KREIS GmbH & Co. TRUMA-GERÄTEBAU, 85637 Putzbrunn (DE)
(72) Erfinder: Brandtner, Josef, W-8034 Germering (DE); Linse, Stefan, W-8000 München 70 (DE)
(74) Vertreter: WILHELMS, KILIAN & PARTNER Patentanwälte

(56) Entgegenhaltungen:
- EP-A- 0 143 914
- DE-A- 2 404 728
- FR-A- 2 137 187
- PATENT ABSTRACTS OF JAPAN vol. 8, no. 158 (M-311)(1595) 21. Juli 1984 & JP-A-59 052 124 (MATSUSHITA DENKI SANGYO) 26. März 1984

## Beschreibung

Die Erfindung betrifft einen Außenwandanschluß für einen Verbrennungsluft- und Abgaskanal eines mit einem Brennersystem arbeitenden Geräts gemäß Oberbegriff des Patentanspruchs 1.

Ein Außenwandanschluß dieser Art ist aus DE-A-30 25 441 und EP-A-0 143 914 bekannt. Bei diesem bekannten Außenwandanschluß endet die Abgaskammer mit ihrer Abgasaustrittsöffnung über der Verbrennungsluftkammer in einer zur Raumwand im wesentlichen parallelen Ebene, die von der Raumwand weiter entfernt ist, als die Ebene der Verbrennungslufteintrittsöffnung der Verbrennungsluftkammer.

Eine derartige Konfiguration mit übereinanderliegenden im wesentlichen nach vorne weisenden Öffnungen von Abgaskammer und Verbrennungsluftkammer, wobei die Öffnung der Abgaskammer über derjenigen der Verbrennungsluftkammer liegt, erweist sich unter den manigfachen Wind- bzw. Strömungsbedingungen, denen Außenwandanschlüsse fahrbarer Räume - insbesondere Wohnwägen und Wohnmobile - ausgesetzt sind, nicht in jeder Beziehung als besonders günstig. Strömungsverhältnisse mit Luftströmungen schräg von oben sind in der Praxis häufig. Sie führen dann dazu, daß das aufgrund seiner höheren Temperatur an sich aufsteigende Abgas in den Abgaskanal und Verbrennungsluftkanal zurück- bzw. heruntergedrückt wird, was zu Betriebsstörungen führen kann.

Aufgabe der Erfindung ist die Schaffung eines Außenwandanschlusses, bei dem die geschilderten Probleme beseitigt sind.

Zur Lösung dieser Aufgabe schlägt die Erfindung einen Außenwandanschluß gemäß Patentanspruch 1 vor.

Mit dem erfindungsgemäßen Außenwandanschluß wird erreicht, daß das Abgas auch bei dem häufigen schräg von oben gegen den Außenwandanschluß gerichteten Windströmungen ungehindert austreten kann, wobei es sich hinter der Verbrennungslufteintrittsöffnung aufsteigend um diese herum verteilt, wobei die Verbrennungslufteintrittsöffnung dabei aber durch die als Blende wirkende Abdeckung vor den abziehenden Abgasen abgeschirmt ist.

Durch die Ausgestaltung der Abdeckplatte gemäß Anspruch 2 mit einem in den Raum zwischen der Abdeckplatte und der Außenwand abgewinkelten Rand wird eine weiter verbesserte Abschirmung der Verbrennungslufteintrittsöffnung gegenüber dem Abgas erreicht.

Im folgenden wird eine bevorzugte Ausführungsform der Erfindung anhand der beigefügten Zeichnung beschrieben. Auf dieser zeigt
Fig. 1 eine Ausführungsform des erfindungsgemäßen Außenwandanschlusses in einer Vorderansicht und
Fig. 2 diese im Schnitt längs Linie II - II der Fig. 1.

Ein über einen Flansch 7 in einem Durchbruch einer Wand eines fahrbaren Raums, in dem sich ein Brennersystem befindet, anzubringender insgesamt mit 1 bezeichneter Außenwandanschluß weist eine Abgaskammer 2 und eine Verbrennungsluftkammer 3 auf. Die Abgaskammer 2 ist in der dargestellten Ausführungsform ein rohrartiger Kanal, der an seiner Eingangsseite ein Anschlußstück 4 für den Anschluß eines zum Brennersystem führenden Abgasschlauches oder dergleichen aufweist und an der anschlußstückfernen Seite über eine nach unten gerichtete Abgasaustrittsöffnung 6 ins Freie mündet. Die Abgaskammer 2 verläuft von ihrem Anschlußstück 4 zu ihrer Austrittsöffnung 6 gesehen schräg nach unten.

Die Verbrennungsluftkammer 3 ist über der Abgaskammer 2 angeordnet und legt sich oben um die Abgaskammer 2 herum. Die Einhüllende von Abgaskammer 2 und Verbrennungsluftkammer 3 hat dabei im wesentlichen zylindrische Form. Die Verbrennungsluftkammer 3 weist raumseitig einen Anschlußabschnitt 5 auf, mit dem sie an einen zum Brennersystem führenden Verbrennungsluftschlauch oder dergleichen, der den Abgasschlauch oder dergleichen umgibt, angeschlossen werden kann. Auf der anschlußabschnittfernen Stirnseite weist die Verbrennungsluftkammer 3 eine Verbrennungslufteintrittsöffnung 11 auf. Diese Verbrennungslufteintrittsöffnung 11 stellt sich als Durchbruch einer Abdeckplatte 9 dar, die im übrigen die Abgaskammer 2 und die Verbrennungsluftkammer 3 stirnseitig überdeckt, bzw. auch abschließt und im wesentlichen parallel und im Abstand zum Montageflansch 7 und damit im wesentlichen auch parallel zur Wand, in der der Außenwandanschluß zu montieren ist, verläuft. Die Abdeckplatte 9 erstreckt sich in radialer Richtung dabei über die oben erwähnte Einhüllende von Abgaskammer 2 und Verbrennungsluftkammer 3 hinaus, so daß sich um die Abgaskammer 2 und die Verbrennungsluftkammer 3 herum ein von der Raumwand bzw. dem Flansch 7, der Einhüllenden und dem radial äußeren Bereich der Abdeckplatte 9 begrenzter ringförmiger Zwischenraum 8 ergibt, in den die Abgaskammer 2 mit ihrer Abgasaustrittsöffnung 6 nach unten mündet. Die die Abdeckplatte 9 durchsetzende Verbrennungslufteintrittsöffnung 11 befindet sich auf diese Weise in einer Ebene, die zur Ebene der Abgasaustrittsöffnung im wesentlichen senkrecht verläuft, und ist darüberhinaus vor dieser noch durch die wie eine Blende wirkende Abdeckplatte 9 abgeschirmt. Eine randseitige Abwinklung 13 der Abdeckplatte 9, die in den Zwischenraum 8 gerichtet ist, verbessert diese Abschirmwirkung noch weiter. Aus der Abgasaustrittsöffnung 6 austretendes heißes Abgas verteilt sich auf diese Weise aufsteigend im Zwischenraum 8 um Abgaskammer 2 und Verbrennungsluftkammer 3 herum und entfernt sich und verteilt sich in radialer Richtung vom Außenwandanschluß 1 weg, so daß ein Eindringen in die axial nach außen gerichtete und durch die Abdeckplatte 9 abgeschirmte Verbrennungsluftzuführöffnung 11 vermieden ist.

Es ist für die Funktion natürlich nicht wesentlich, daß die Abdeckplatte 9 ein gesondertes Bauteil ist; ebensogut kann sie mit gleicher Form auch einstückig mit den übrigen Teilen des Außenwandanschlusses zum Beispiel gegossen sein. Die Ausbildung der Abdeckplatte 9 als gesondertes Bauteil bietet Vorteile bei der Herstellung und Wartung.

Die verhältnismäßig große Verbrennungsluftzuführöffnung 11 ist zur Verbesserung von Ästhetik und zur Verringerung der Möglichkeit des Eindringes von Fremdkörpern in die Verbrennungsluftkammer durch einen Ring 15 und einen Steg 16 unterteilt. Letztere dienen auch einer Verbesserung der Steifigkeit der Anordnung.

## Patentansprüche

1. Außenwandanschluß für einen Verbrennungsluft- und Abgaskanal eines mit einem Brennersystem arbeitenden Geräts, wie insbesondere in einem fahrbaren Raum aufgestellten Heizgeräts, Kühlschranks oder dergleichen, wobei der Außenwandanschluß einem Flansch (7) aufweist über dem er in einen Durchbruch einer Wand des fahrbaren Raums einsetzbar ist und eine Abgaskammer (2) und eine Verbrennungsluftkammer (3) ausbildet, die raumseitig an den Abgaskanal bzw. Verbrennungsluftkanal anschließbar sind und außenseitig eine ins Freie führende Abgasaustrittsöffnung (6) bzw. Verbrennungsluftöffnung (11) aufweisen, wobei eine außen im Abstand zum Flansch (7) liegende Abdeckung (9) vorgesehen ist und die Abgasaustrittsöffnung (6) der Abgaskammer (2) in dem Bereich zwischen Flansche (7) und Abdeckung (9) liegt, dadurch gekennzeichnet, daß die Verbrennungsluftkammer (3) mit ihrer Verbrennungsluftöffnung (11) die Abdeckung (9) stirnseitig durchsetzt, daß sich die Abdeckung (9) in radialer Richtung über die radial äußere Umschließung der Kammern (2, 3) hinaus erstreckt, und daß die Abgaskammer (2) mit ihrer Abgasaustrittsöffnung (6) im unteren Bereich in den durch die im Abstand vom Flansch (7) liegende Abdeckung (9) zusammen mit der Umschließung bestimmten ringförmigen Zwischenraum (8) mündet.

2. Außenwandanschluß nach Anspruch 1, dadurch gekennzeichnet, daß die Abdeckung (9) am Rand in axialer Richtung auf den Zwischenraum hin abgewinkelt ist.

3. Außenwandanschluß nach Anspruch 1 oder 2, dadurch gekennzeichnet, daß die Abgaskammer (2) zur Abgasaustrittsöffnung (6) hin schräg nach unten verläuft.

## Claims

1. Exterior wall connection box for a combustion air and exhaust gas duct of an appliance with a burner system such as in particular a heater, refrigerator or similar installed in a transportable room, said exterior wall connection box having a flange (7), by means of which it may be inserted into an opening in a wall of the transportable room, and forming an exhaust gas chamber (2) and a combustion air chamber (3), which may be connected to the exhaust air duct and combustion air duct respectively on the room side and on the outside have an exhaust gas outlet (6) and a combustion air opening (11) respectively leading into the open air, and a cover (9) located at a distance from the flange (7) is provided, the exhaust gas opening (6) of the exhaust gas chamber (2) lying in the area between the flange (7) and the cover (9), characterised in that with its combustion air opening (11) said combustion air chamber (3) passes through the cover (9) on the face side; that said cover (9) extends in a radial direction beyond the radially outer enclosure of said chambers (2, 3); and that said exhaust gas chamber (2) feeds at its exhaust gas outlet (6) in the lower area into the annular gap (8) defined by said cover (9) located at a distance from said flange (7) together with the enclosure.

2. Exterior wall connection box according to Claim 1, characterised in that the cover (9) is angled off in axial direction towards the gap at its edge.

3. Exterior wall connection box according to Claim 1 or 2, characterised in that the combustion chamber (2) slopes downwards towards the exhaust gas outlet (6).

## Revendications

1. Boîte de raccordement sur paroi extérieure, pour le conduit d'air de combustion et des gaz d'échappement d'un appareil fonctionnant avec un système à brûleur, tel que notamment un appareil chauffant, un réfrigérateur, ou similaire, installé dans un compartiment mobile, la boîte de raccordement sur paroi extérieure comportant une bride (7), par l'intermédiaire de laquelle elle peut être installée dans une lumière ménagée dans une paroi du compartiment mobile, et définissant un collecteur (2) des gaz d'échappement et un collecteur (3) d'air de combustion, qui peuvent être reliés, côté compartiment, au conduit d'échappement des gaz et au conduit d'air de combustion et qui comportent, côté extérieur, un orifice (6) de sortie des gaz d'échappement et un orifice (11) d'admission d'air de combustion, débouchant à l'atmosphère, un couvercle (9) étant prévu à l'extérieur, à une distance par rapport à la bride (7), et l'orifice (6) de sortie des gaz d'échappement du collecteur (2) des gaz d'échappement étant situé dans une zone comprise entre la bride (7) et le couvercle (9),
caractérisée en ce que l'orifice (11) d'admission d'air de combustion du collecteur (3) d'air de combustion traverse la face frontale du couvercle (9), en ce que le couvercle (9) s'étend dans le sens radial au-delà de l'enveloppante radialement extérieure des collecteurs (2, 3), et en ce que l'orifice (6) de sortie des gaz d'échappement du collecteur (2) des gaz d'échappement débouche dans la partie inférieure de l'espace intermédiaire annulaire (8) défini conjointement par le couvercle (9) situé à une distance par rapport à la bride (7) et par l'enveloppante.

2. Boîte de raccordement sur paroi extérieure selon la revendication 1, caractérisée en ce que le bord du couvercle (9) est replié dans le sens axial en direction de l'espace intermédiaire.

3. Boîte de raccordement sur paroi extérieure selon la revendication 1 ou 2, caractérisée en ce que le collecteur (2) des gaz d'échappement s'étend obliquement vers le bas en direction de l'orifice (6) de sortie des gaz d'échappement.
